# EUROPÄISCHE PATENTSCHRIFT

(11) **EP 1 119 428 B1**
(45) Veröffentlichungstag und Bekanntmachung des Hinweises auf die Patenterteilung: **29.09.2004**
(21) Anmeldenummer: 99926222.3
(22) Anmeldetag: 05.07.1999
(51) Int. Cl.: B22D 41/14

(54) **SCHIEBEVERSCHLUSS FÜR EINEN METALLSCHMELZE ENTHALTENDEN BEHÄLTER**
SLIDE GATE FOR A CONTAINER CONTAINING MOLTEN METAL
SYSTEME DE FERMETURE COULISSANT POUR RECIPIENT CONTENANT DU METAL FONDU

(30) Priorität: 26.07.1998 CH 157498
(43) Veröffentlichungstag der Anmeldung: 01.08.2001
(73) Patentinhaber: Stopinc Aktiengesellschaft, 6331 Hünenberg (CH)
(72) Erfinder: TOALDO, Walter, CH-6300 Zug (CH)
(74) Vertreter: Luchs, Willi, Dipl.Ing.
(86) Internationale Anmeldenummer: PCT/CH1999/000295
(87) Internationale Veröffentlichungsnummer: WO 2000/006325

(56) Entgegenhaltungen:
- WO-A-88/01211
- CH-A- 639 301
- DE-A- 3 532 260
- FR-A- 2 090 260

## Beschreibung

Die Erfindung betrifft einen Schiebeverschluss nach dem Oberbegriff des Anspruches 1; sowie eine dazugehörige Schiebereinheit.

Bei einem bekannten Schiebeverschluss nach der Druckschrift EP-A-0 277 146 ist eine längsverschiebbare, eine feuerfeste Verschlussplatte aufnehmende Schiebereinheit vorgesehen, welche als Schieberwagen ausgebildet ist und für ihre Längsführung daher beidseitig Rollen aufweist. Im montierten Zustand ist der Schieberwagen mit seinen Rollen auf Führungsbahnen eines Rahmens längsgeführt, der seinerseits mittels mehrerer Federorganen höhenverstellbar an einem Gehäuseoberteil gehalten ist. Der Gehäuseoberteil seinerseits ist am Ausguss des Metallschmelze enthaltenden Gefässes lösbar befestigt.

Die Schiebereinheit kann insbesondere für einen Plattenwechsel vom Rahmen und vom Gehäuseoberteil gelöst werden, indem sie in eine ausserhalb einer Offen- und Schliessstellung liegende Position verschiebbar ist, bei der die Führungsbahnen um einen um eine die Federorgane entspannende Höhe abgesenkt sind. Der mit den Führungsbahnen versehene Rahmen ist durch seine gehäuseähnliche Ausgestaltung massiv und er ist somit relativ aufwendig und demzufolge teuer in der Herstellung gebaut.

Der vorliegenden Erfindung wurde demgegenüber die Aufgabe zugrundegelegt, einen Schiebeverschluss nach der eingangs erwähnten Gattung zu schaffen, welcher aus einer einfachen Konstruktion besteht und daher in der Fertigung kostengünstiger herstellbar ist.

Die Aufgabe ist erfindungsgemäss durch die Merkmale des Kennzeichens des Anspruches 1 gelöst.

Dieser erfindungsgemässe Schiebeverschluss kann gegenüber dem oben erläuterten bekannten Verschluss bei gleichem Hub und gleichen Plattengrössen insbesondere in seiner Länge und Breite mit kleineren Dimensionen versehen werden. Darüberhinaus lässt sich dieser aufgrund der Tatsache, dass auf den Gehäuserahmen verzichtet werden kann, kostengünstiger herstellen.

Die Vorteile des bekannten Schiebeverschlusses, wie zum Beispiel das selbsttätige Lösen und Verspannen der Schiebereinheit vom bzw. an den Gehäuseteil, sind aber mit diesem erfindungsgemässen Schiebeverschluss dennoch vollauf genutzt.

Ein weiterer erheblicher Vorteil bei diesem erfindungsgemässen Schiebeverschluss besteht darin, dass die Schiebereinheit nach dem Lösen vom Gehäuseteil mit einem einfach ausgebildeten Scharnier um eine parallel zur Verschieberichtung verlaufenden Drehachse schwenkbar gelagert ist, welche auf der einen oder anderen Aussenseite des Gehäuseteils vorgesehen ist. Damit kann die Schiebereinheit bei den vielfach vorliegenden Anbauverhältnissen der Pfannen in horizontaler und nicht vertikaler Richtung geschwenkt werden.

Ausführungsbeispiele sowie weitere Vorteile der Erfindung sind anhand der Zeichnung näher erläutert. Es zeigt:
- Fig.1: einen erfindungsgemässen Schiebeverschluss im Querschnitt,
- Fig.2: den Schiebeverschluss nach Fig.1 in einer Ansicht von unten,
- Fig.3: den Schiebeverschluss nach Fig.1 in einer Seitenansicht, wobei dessen Schiebereinheit strichpunktiert dargestellt ist,
- Fig.4: einen Längsschnitt des Schiebeverschlusses nach Fig.1, und
- Fig.5: eine Ausführungsvariante eines Schiebeverschlusses im Querschnitt.

Fig.1 zeigt einen Schiebeverschluss 20 am Ausguss eines Metallschmelze enthaltenden Behälters. Von diesem Behälter, welcher mit Feuerfestmaterial ausgekleidet ist, sind nur gerade der äussere Stahlmantel 13 und ein feuerfester Lochstein 17 angedeutet. Bei diesem Behälter handelt es sich insbesondere um eine in einer Stranggiessanlage verwendete Pfanne, in die Stahlschmelze gefüllt wird. Eine feuerfeste Hülse 11 bildet die Ausgussöffnung 12 des Behälters, an die eine obere feuerfeste Verschlussplatte 22 dicht anschliesst, welche in einem Gehäuseteil 14 des Schiebeverschlusses 20 befestigt ist. Eine in einer längsbeweglichen Schiebereinheit 30 gehaltene feuerfeste Verschlussplatte 23 ist mittels Federorganen 26 an die obere Platte 22 angepresst. An letztere schliesst ferner eine auswechselbare feuerfeste Ausgusshülse 16 an. Diese Platte 23 dient zum Öffnen bzw. Schliessen des Verschlusses 20, zu diesem Zwecke sie zusammen mit der sie haltenden Schiebereinheit 30 von einem Antriebsorgan verschiebbar angeordnet.

Erfindungsgemäss ist die Schiebereinheit 30 von mehreren senkrecht zu ihrer Längserstreckung verlaufenden Haltemitteln 40 längsverschiebbar am Gehäuseteil 14 gehalten, wobei diese Haltemittel 40 jeweils am Gehäuseteil 14 befestigt sind und gegenüberliegend ein Führungsmittel aufweisen, welches jeweils auf einer an der Schiebereinheit 30 ausgebildeten Führungsbahn 36 gleitet.

Zweckmässigerweise sind beidseitig zu den Verschlussplatten 22, 23 je zwei Haltemittel 40 vorgesehen, welche symmetrisch zur Ausgussöffnung 12 des Behälters angeordnet sind und jeweils ein senkrecht zur Längserstreckung des Gehäuseteils 14 bzw. der Schiebereinheit 30 verlaufendes bolzenförmiges Verbindungsglied 25 aufweisen. Diese Verbindungsglieder 25 sind jeweils in ihrer Achsrichtung verstellbar im Gehäuseteil 14 gehalten und an ihren jeweiligen oberen Kopfscheiben 25' von einem als Druckfeder ausgebildeten Federorgan 26 beaufschlagt, wobei letzteres in einer Büchse 28 eingekapselt ist. Am unteren Ende der Verbindungsglieder 25 sind paarweise je zwei als Führungsmittel vorgesehene Gleitrollen 27 drehgelagert, auf welchen die Schiebereinheit 30 längsgeführt ist. Letztere hat zu diesem Zwecke beidseitig zu der in ihr einsetzbaren Verschlussplatte 23 je eine in ihrer Verschieberichtung verlaufende T-nutenförmige Ausnehmung 33, in der je zwei Führungsbahnen 36 ausgebildet sind. Diese symmetrische Anordnung der Gleitrollenpaare zur Wirkungslinie der durch das Federorgan 26 erzeugten Federkraft ermöglicht eine optimale Kraftübertragung von den Haltemitteln 40 auf die Schiebereinheit 30 und nachfolgend auf die gegeneinander anzupressenden Platten 22, 23.

Gemäss Fig. 2 sind die seitlich in der Schiebereinheit 30 als Unsichtbare veranschaulichten T-nutenförmigen Ausnehmungen 33 je in der Mitte und endseitig mit einer erweiternden Öffnung 33' versehen, welche derart bemessen und zueinander ausgebildet sind, dass die Verbindungsglieder 25 zusammen mit den Gleitrollen 27 in diese einschiebbar sind bzw. aus diesen herausgenommen werden können.

Fig.3 zeigt die Führungsbahnen 36, die endseitig bei den Öffnungen 33' je eine Rampe 36' mit einer solchen Höhe aufweisen, dass sich die Federorgane 26 beim Auffahren auf den Betriebsdruck verspannen bzw. beim Lösen komplett entspannen. Für das Lösen wird die Schiebereinheit 30 in eine ausserhalb der Offen- und der Schliessstellung des Verschlusses 20 liegende Position verschoben, bei der sich die Schiebereinheit vom Federdruck löst, bis sie sich mit ihren Öffnungen 33' oberhalb der Gleitrollen 27 befindet und sie dann freigegeben ist. Hierbei gelangen seitlich an der Schiebereinheit 30 angeordnete Scharnierteile 37 mit ihren Bohrungen in entsprechende Scharnierbolzen 38 am Gehäuseteil 14, wodurch die Schiebereinheit 30 ausgeschwenkt werden kann. Sie ist hierbei mittels Klauen 41 oder dergleichen an einer Schubstange 42 eines als Hydraulik-Zylinder ausgebildeten Antriebsorganes 19 angekuppelt. Diese Klauenkupplung ermöglicht als weiterer Vorteil ein selbsttätiges Lösen der Schiebereinheit 30 von der Schubstange 42.

Das Scharnier 37, 38 könnte auch auf der anderen Seite der Schiebereinheit 30 oder an der kürzeren, dem Antrieb abgewandten Seite angeordnet sein.

Demnach kann die Schiebereinheit je nach Plazierung des Verschlusses am Pfannenausguss auf eine der drei Seiten ausgeschwenkt werden. Da bei vielen Anwendungsfällen die Verschieberichtung der Schiebereinheit am Montageplatz in vertikaler Richtung verläuft, kann die Schiebereinheit in der dargestellten Anordnung horizontal geschwenkt werden, was mit wenig Kraftaufwand verbunden ist.

Die beiden jeweils auf einer Seite der Verschlussplatten 22, 23 befindlichen Haltemittel 40 sind zur Stabilisierung gegen die auftretenden Biegekräfte durch wenigstens eine Verbindungsstange 31, 32 versteift und sie bilden dadurch eine Wagenform. Die vorliegend vorgesehenen beiden Verbindungsstangen 31, 32 befinden sich zentrisch in der Ausnehmung 33. Sie weisen eine Breite auf, die annähernd derjenigen der Verbindungsglieder 25 entsprechen, so dass dieselben in bzw. aus der Ausnehmung 33 ein- bzw. herausgeführt werden können. Die Verbindungsglieder 25 sind ferner zweigeteilt und durch eine Feder/Nut-Verbindung 25" oder dergleichen zusammengefügt. Auf diese Verbindungsstangen 31, 32 könnte im Prinzip auch verzichtet werden. Anstelle der Gleitrollen 27 könnten Gleitsteine benutzt werden.

Als weiterer Vorteil können diese Haltemittel 40 im Rahmen der Erfindung bei ausgeschwenkter Schiebereinheit 30 seitlich vom Gehäusteil 14 paketweise weggenommen werden. Im Gehäuseteil 14 sind zu diesem Zwecke entsprechende Aussparungen 15 vorhanden, in welche die Haltemittel passend eingeschoben werden können. Hieraus lassen sich die Federorgane 26 für die öfters notwendigen Überprüfungen ihrer Spannkraft schnell wegnehmen und wieder einsetzen.

Gemäss Fig.4 sind der Schiebereinheit 30 in ihrer Mittelpartie Quer- und Längsrippen 30' zugeordnet, welche zur Verstärkung derselben gegen Verbiegung und Torsionskräfte dienen. Der Schiebeverschluss 20 ist im übrigen in der geschlossenen Position veranschaulicht.

Fig.5 zeigt eine Variante eines Schiebeverschlusses 50, welcher an sich ähnlich wie derjenige nach Fig.1 aufgebaut ist. Es sind daher nachfolgend nur gerade die Unterschiede näher erläutert. Dieser Schiebeverschluss 50 hat wiederum einen am Behälter befestigten Gehäuseteil 54, in welchem eine stationäre feuerfeste Verschlussplatte 22 enthalten ist. Die Haltemittel 65 sind als wesentlicher Unterschied gegenüber dem Verschluss 20 nicht im Gehäuseteil 54, sondern an der Schiebereinheit 60 befestigt. Die axial bewegbaren Verbindungsglieder 55 sind zusammen mit den aus mehreren Tellerfedern gebildeten Federorganen 66 in einer Aussparung 61 der Schiebereinheit 60 gehalten. Als Führungsmittel sind den vorteilhaft wiederum vier Verbindungsgliedern 55 jeweils eine an einer horizontalen Achse 69 drehbare Gleitrolle 68 zugeordnet, welche auf einer analog zu derjenigen nach Fig.3 ausgebildeten Führungsbahn 71 am Gehäuseteil 54 gleitet. Die beiden seitlich am Gehäuseteil vorgesehenen Führungsbahnen 71 erstrecken sich in Verschieberichtung der Schiebereinheit und sie sind mit nicht näher gezeigten Rampen versehen, welche zum Be- bzw. Entlasten der Federorgane 66 dienen.

Bei den oben erläuterten erfindungsgemässen Schiebeverschlüssen 20, 50 weisen jeweils sowohl der Gehäuseteil 14, 54 als auch die Schiebereinheit 30, 60 je eine plattenähnliche Ausbildung auf und sie sind im Betriebszustand parallel und in geringem Abstand zueinander angeordnet. Diese Schiebeverschlüsse 20, 50 können somit aufgrund dieser erfindungsgemässen Ausbildung in ihren Dimensionen kleinstmöglich gehalten werden, sei es mit Bezug auf die Bauhöhe wie auch auf dessen Länge und Breite. Hieraus ergibt sich auch eine kostengünstigere Herstellung desselben. Dieser Verschluss kann sowohl in kleineren Dimensionen für kleinere Pfannen mit bis zu 100 Tonnen Fassungvermögen als auch in grösseren Dimensionen für 300 Tonnen-Pfannen hergestellt werden.

Im Prinzip könnte das erforderliche Federpaket für das Verspannen der feuerfesten Platten gegeneinander in an sich bekannter Weise zwischen der Schieberplatte und der Schiebereinheit vorgesehen sein. Die Haltemittel könnten dementsprechend nicht verschiebbar im Gehäuseteil oder in der Schiebereinheit angeordnet sein.

## Patentansprüche

1. Schiebeverschluss für einen Metallschmelze enthaltenden Behälter, mit einem an letzterem befestigbaren Gehäuseteil (14, 54) und einer zu diesem längsverschiebbaren Schiebereinheit (30, 60), in welche jeweils eine feuerfeste Verschlussplatte (22, 23) einsetzbar sind, die mittels Federorganen gegeneinander anpressbar sind und zum Öffnen bzw. Schliessen des Schiebeverschlusses (20) dienen, **dadurch gekennzeichnet, dass**
die Schiebereinheit (30, 60) von mehreren senkrecht zu ihr ausgerichteten Haltemitteln (40, 65) längsverschiebbar am Gehäuseteil (14, 54) gehalten ist, wobei diese Haltemittel (40, 65) jeweils entweder am Gehäuseteil (14) oder an der Schiebereinheit (60) befestigt sind und gegenüberliegend ein Führungsmittel aufweisen, welches jeweils auf einer an der Schiebereinheit (30) oder am Gehäuseteil (54) ausgebildeten Führungsbahn (36, 71) gleitet.

2. Schiebeverschluss nach Anspruch 1, **dadurch gekennzeichnet, dass** beidseitig zu den Verschlussplatten (22, 23) vorzugsweise je zwei Haltemittel (40, 65) vorgesehen sind, welche jeweils ein senkrecht zur Längserstrekkung des Gehäuseteils (14) bzw. der Schiebereinheit (60) verlaufendes bolzenförmiges Verbindungsglied (25, 55) sowie das am Verbindungsglied (25, 55) lagernde Führungsmittel aufweisen.

3. Schiebeverschluss nach Anspruch 2, **dadurch gekennzeichnet, dass** das jeweilige Verbindungsglied (25) in seiner Achsrichtung verstellbar im Gehäuseteil (14) oder in der Schiebereinheit (30) gehalten und hierbei von einem als Druckfeder ausgebildeten Federorgan (26) beaufschlagt ist, mittels welchem die Verschlussplatten gegeneinander verspannbar sind.

4. Schiebeverschluss nach einem der vorangehenden Ansprüche, **dadurch gekennzeichnet, dass** die beiden auf einer Seite der Verschlussplatten (22, 23) befindlichen Haltemittel (40) durch wenigstens eine Verbindungsstange (31, 32) miteinander verbunden sind.

5. Schiebeverschluss nach einem der Ansprüche 2 bis 4, **dadurch gekennzeichnet, dass** die vier Haltemittel (40) im Gehäuseteil (14) symmetrisch zur Ausgussöffnung (12) des Behälters angeordnet sind.

6. Schiebeverschluss nach einem der vorangehenden Ansprüche, **dadurch gekennzeichnet, dass** die Haltemittel (40) im Gehäuseteil (14) oder in der Schiebereinheit (30) jeweils paketweise zusammen mit dem Federorgan (26) wegnehmbar angeordnet sind.

7. Schiebeverschluss nach einem der vorangehenden Ansprüche, **dadurch gekennzeichnet, dass** der Gehäuseteil (54) bzw. die Schiebereinheit (30) beidseitig zu den Verschlussplatten (22, 23) je eine Führungsbahn (36, 71) aufweist, auf denen die vorzugsweise als Gleitrollen (27, 68) ausgebildeten Führungselemente der Haltemittel (40) geführt sind.

8. Schiebeverschluss nach Anspruch 7, **dadurch gekennzeichnet, dass** die Schiebereinheit (30, 60) in eine ausserhalb der Offen- und der Schliessstellung liegende Position verschiebbar ist, bei welcher die Führungsbahnen (36) gegenüber denjenigen auf der übrigen Bahnlänge um je eine die Federorgane entspannenden Höhe versehenen Rampe (36') abgesenkt sind, so dass diese Schiebereinheit (30, 60) nach dem Ausfahren vom Gehäuseteil (14, 54) gelöst ist.

9. Schiebeverschluss nach einem der vorangehenden Ansprüche, **dadurch gekennzeichnet, dass** die Schiebereinheit (30) in der vom Gehäuseteil (14) gelösten Stellung um eine von einem Scharnier (37, 38) oder dergleichen gebildeten Schwenkachse gelagert ist, welche auf einer der beiden Längsseiten oder auf der einen Schmalseite des Gehäuseteils (14) vorgesehen ist.

10. Schiebeverschluss nach Anspruch 9, **dadurch gekennzeichnet, dass** die Schiebereinheit (30) über eine Kupplung mit einer Schubstange (42) eines Antriebsorganes (19) gekoppelt ist, wobei diese Kupplung als Klauenkupplung mit Klauen (41) an der Schiebereinheit (30) ausgebildet ist, so dass sich die Kupplung in der gelösten Ausschwenkposition der Schiebereinheit (30) selbsttätig löst bzw. kuppelt.

11. Schiebeverschluss nach einem der Ansprüche 1 bis 4, 7 oder 8, **dadurch gekennzeichnet, dass** die Haltemittel (65) jeweils an der Schiebereinheit (60) befestigt sind und gegenüberliegend ein aus einer Achse (69) und einer an dieser drehbaren Gleitrolle (68) bestehendes Führungsmittel aufweisen, welches jeweils an einer am Gehäuseteil (54) ausgebildeten Führungsbahn (71) gleitet.

12. Schiebeverschluss nach einem der vorangehenden Ansprüche, **dadurch gekennzeichnet, dass** der Gehäuseteil (14, 54) als auch die Schiebereinheit (30, 60) je eine plattenähnliche Ausbildung aufweisen und im Betriebszustand parallel und in geringem Abstand zueinander angeordnet sind.

13. Schiebereinheit für einen Schiebeverschluss nach einem der vorangehenden Ansprüche, **dadurch gekennzeichnet, dass** die Schiebereinheit (30) beidseitig je eine in ihrer Verschieberichtung sich erstreckende T-nutenförmige Ausnehmung (33) hat, darin die Führungsbahnen (36) vorgesehen sind, durch welche eine Längsführung der Haltemittel mit ihren beiden symmetrisch zur Achsrichtung des Verbindungsgliedes drehgelagerten Gleitrollen (27) ermöglicht wird.

14. Schiebereinheit nach Anspruch 13, **dadurch gekennzeichnet, dass** die die seitlich in der Schiebereinheit (30) angeordneten T-nutenförmigen Ausnehmungen (33) je in der Mitte und endseitig mit einer erweiternden Öffnung (33') versehen sind, welche derart bemessen und zueinander ausgebildet sind, dass die Verbindungsglieder (25) zusammen mit den Gleitrollen (27) in diese einschiebbar sind bzw. aus diesen herausgenommen werden können.

## Claims

1. Sliding gate valve for a container containing molten metal including a housing portion (14, 54), which is securable to the latter, and a slider unit (30, 60), which is longitudinally movable with respect to it, in which respective refractory valve plates (22, 23) are insertable, which may be pressed against one another by means of spring elements and serve to open and close the sliding gate valve (20), **characterised in that** the slider unit (30, 60) is longitudinally movably mounted on the housing portion (14, 54) by a plurality of mounting means (40, 65) aligned perpendicular to it, these mounting means (40, 65) being secured either to the housing portion (14) or the slider unit (60) and oppositely having a guide means which slides on a respective guide track (36, 71) constructed on the slider unit (30) or on the housing portion (54).

2. Sliding gate valve as claimed in Claim 1, **characterised in that** provided on both sides of the valve plate (22, 23) there are preferably two respective mounting means (40, 65) which each have a peg-shaped connecting element (25, 55) extending perpendicular to the longitudinal extent of the housing portion (14) or the sliding unit (60) and the guide means supported on the connecting element (25, 55).

3. Sliding gate valve as claimed in Claim 2, **characterised in that** each connecting element (25) is mounted in the housing portion (14) or in the slider unit (30) so as to be movable in its axial direction and is acted on by a spring element (26) constructed as a compression spring, by means of which the valve plates may be urged against one another.

4. Sliding gate valve as claimed in one of the preceding claims, **characterised in that** the two mounting means (40) situated on one side of the valve plate (22, 23) are connected together by at least one connecting rod (31, 32).

5. Sliding gate valve as claimed in one of Claims 2 to 4, **characterised in that** the four mounting means (40) are arranged in the housing portion (14) symmetrically with respect to the outlet opening (12) of the container.

6. Sliding gate valve as claimed in one of the preceding claims, **characterised in that** the mounting means (40) are arranged in the housing portion (14) or in the slider unit (30) so as to be removable in each case as a unit together with the spring element (26).

7. Sliding gate valve as claimed in one of the preceding claims, **characterised in that** the housing portion (54) or the slider unit (30) has a respective guide track (36, 71) on both sides of the valve plates (22, 33) on which the guide elements, preferably constructed as sliding rollers (27, 68), of the mounting means (40) are guided.

8. Sliding gate valve as claimed in Claim 7, **characterised in that** the slider unit (30, 60) is movable into a position situated outside the open and the closed positions in which the guide tracks (36) are lowered with respect to those on the remainder of the length of the track by a height which relaxes the spring elements so that this slider unit (30, 60) is released after moving out the housing portion (14, 54).

9. Sliding gate valve as claimed in any of the preceding claims, **characterised in that** the slider unit (30) is mounted, in the position in which it is released from the housing portion (14), about a pivotal axis constituted by a hinge (37, 38) or the like which is provided on one of the two longitudinal sides or on the one narrow side of the housing portion (14).

10. Sliding gate valve as claimed in Claim 9, **characterised in that** the slider unit (30) is coupled to a push rod (42) of the drive element (19) by means of a coupling, whereby this coupling is constructed as claw coupling with claws (41) on the slider unit (30) so that the coupling automatically releases or couples in the released swung out position of the slider unit (30).

11. Sliding gate valve as claimed in one of Claims 1 to 4, 7 or 8, **characterised in that** the mounting means (65) are secured to the slider unit (60) and oppositely have a guide means which comprises a shaft (69) and a rotatable slide roller (68) on it and which slides on a respective guide track (71) formed on the housing portion (54).

12. Sliding gate valve as claimed in one of the preceding claims, **characterised in that** the housing portion (14, 54) and also the slider unit (30, 60) each have a plate-like construction and are arranged, in the operational state, parallel and at a small spacing from one another.

13. Slider unit for a sliding gate valve as claimed in one of the preceding claims, **characterised in that** on both sides the slider unit (30) has a respective T groove-shaped recess (33), extending in its direction of movement, in which the guide tracks (36) are provided, by which longitudinal guiding is made possible of the mounting means with their two slide rollers (27) rotatably mounted symmetrically with respect to the axial direction of the connecting element.

14. Slider unit as claimed in Claim 13, **characterised in that** the T groove-shaped recesses (33), which are arranged laterally in the slider unit (30), are each provided in the middle and at the end with a diverging opening (33') which are so dimensioned and constructed with respect to one another that the connecting elements (25) may be slid into them together with the slide rollers (27) and can be removed from them.

## Revendications

1. Fermeture coulissante pour récipient contenant du métal en fusion, laquelle fermeture coulissante comporte une partie formant boîtier (14, 54) pouvant être fixée audit récipient et une unité coulissante (30, 60) qui est apte à se déplacer suivant la longueur de ladite partie formant boîtier, ladite partie formant boîtier et ladite unité coulissante pouvant recevoir chacune une plaque de fermeture (22, 33) résistant au feu, lesquelles plaques de fermeture peuvent être pressées l'une contre l'autre au moyen d'un organe élastique et servent à ouvrir ou fermer la fermeture coulissante (20), **caractérisée en ce que**
l'unité coulissante (30, 60) est maintenue sur la partie formant boîtier (14, 54), de façon à pouvoir se déplacer longitudinalement, par plusieurs moyens de retenue (40, 65) disposés perpendiculairement à ladite unité coulissante, ces moyens de retenue (40, 65) étant fixés soit à la partie formant boîtier (14), soit à l'unité coulissante (60) et comportant chacun, dans une disposition en face à face, un moyen de guidage qui coulisse sur une voie de guidage (36, 71) conformée sur l'unité coulissante (30) ou la partie formant boîtier (54).

2. Fermeture coulissante selon la revendication 1, **caractérisée en ce qu'**il est avantageusement prévu des deux côtés des plaques de fermeture (22, 23) deux moyens de retenue (40, 65) qui comportent chacun un élément de liaison (25, 55), conformé en boulon et s'étendant perpendiculairement à la longueur de la partie formant boîtier (14) ou de l'unité coulissante (60), ainsi que le moyen de guidage logé au niveau de l'élément de liaison (25, 55).

3. Fermeture coulissante selon la revendication 2, **caractérisée en ce que** l'élément de liaison respectif (25) est maintenu, de façon à pouvoir se déplacer dans sa direction axiale, dans la partie formant boîtier (14) ou dans l'unité coulissante (30) tout en étant sollicité par un organe élastique (26), conformé en ressort de compression, qui permet de ramener les plaques de fermeture l'une contre l'autre.

4. Fermeture coulissante selon l'une des revendications précédentes, **caractérisée en ce que** les deux moyens de retenue (40), se trouvant d'un côté des plaques de fermeture (22, 23), sont reliés par au moins une barre de liaison (31, 32).

5. Fermeture coulissante selon l'une des revendications 2 à 4, **caractérisée en ce que** les quatre moyens de retenue (40) sont disposés dans la partie formant boîtier (14) symétriquement à l'ouverture de coulée (12) du récipient.

6. Fermeture coulissante selon l'une des revendications précédentes, **caractérisée en ce que** les moyens de retenue (40) sont disposés dans la partie formant boîtier (14) ou dans l'unité coulissante (30) de façon à pouvoir être retirés d'un seul bloc avec l'organe élastique (26).

7. Fermeture coulissante selon l'une des revendications précédentes, **caractérisée en ce que** la partie formant boîtier (54) ou l'unité coulissante (30) comporte des deux côtés des plaques de fermeture (22, 23) une voie de guidage (36, 71) des éléments de guidage, conformés avantageusement en rouleaux glisseurs (27, 68), des moyens de retenue (40) étant guidés sur lesdites voies de guidage.

8. Fermeture coulissante selon la revendication 7, **caractérisée en ce que** l'unité coulissante (30, 60) est apte à coulisser jusque dans une position qui est extérieure à la position d'ouverture et de fermeture et dans laquelle les voies de guidage (36) sont abaissées par rapport à elle sur la longueur de voie restante de la rampe (36') d'une hauteur permettant le relâchement de l'organe élastique de sorte que, après s'être déployée, cette unité coulissante (30, 60) est désolidarisée de la partie formant boîtier (14, 54).

9. Fermeture coulissante selon l'une des revendications précédentes, **caractérisée en ce que** l'unité coulissante (30) est montée dans la position désolidarisée de la partie formant boîtier (14) autour d'un axe de pivotement, formé par une charnière (37, 38) ou analogue, qui est prévu sur l'un des deux côtés longitudinaux ou bien sur l'un des petits côtés de la partie formant boîtier (14).

10. Fermeture coulissante selon la revendication 9, **caractérisée en ce que** l'unité coulissante (30) est couplée par un dispositif d'accouplement à une bielle (42) d'un organe d'entraînement (19), ce dispositif d'accouplement étant conformé au niveau de l'unité coulissante (30) en dispositif d'accouplement à griffes comportant des griffes (41) de sorte que le dispositif d'accouplement s'accouple ou se désolidarise automatiquement lorsque l'unité coulissante (30) est dans la position de pivotement désolidarisée.

11. Fermeture coulissante selon l'une des revendications 1 à 4, 7 ou 8, **caractérisée en ce que** les moyens de retenue (65) sont fixés chacun à l'unité coulissante (60) et comportent chacun, dans un agencement en face à face, un moyen de guidage qui est constitué d'un axe (69) et d'un rouleau glissant (68) rotatif sur cet axe et qui glisse sur une voie de guidage (71) conformée au niveau de la partie formant boîtier (54).

12. Fermeture coulissante selon l'une des revendications précédentes, **caractérisée en ce que** la partie formant boîtier (14, 54) ainsi que l'unité coulissante (30, 60) présentent chacune une conformation en plaque et sont disposées en fonctionnement parallèlement l'une à l'autre et à faible distance l'une de l'autre.

13. Unité coulissante pour fermeture coulissante selon l'une des revendications précédentes, **caractérisée en ce que** l'unité coulissante (30) comporte des deux côtés un évidement (33), se présentant sous la forme d'une gorge en T et s'étendant dans la direction de coulissement de l'unité coulissante, dans lequel sont prévus les voies de guidage (36) permettant un guidage longitudinal des moyens de retenue avec leurs deux rouleaux glissants (27) montés à rotation symétriquement à la direction axiale de l'élément de liaison.

14. Unité coulissante selon la revendication 13, **caractérisée en ce que** les évidements (33), se présentant sous la forme d'une gorge en T et disposés latéralement dans l'unité coulissante (30), sont dotés chacun, au milieu et aux extrémités, d'une ouverture évasée (33'), lesdites ouvertures évasées étant dimensionnées et conformées de telle sorte que les éléments de liaison (25) peuvent être insérés dans celles-ci, et retirés de celles-ci, conjointement avec les rouleaux glissants (27).
